# EUROPÄISCHE PATENTSCHRIFT

(11) **EP 1 286 837 B1**
(45) Veröffentlichungstag und Bekanntmachung des Hinweises auf die Patenterteilung: **17.08.2005**
(21) Anmeldenummer: 01947149.9
(22) Anmeldetag: 12.05.2001
(51) Int. Cl.: B41F 31/15

(54) **KURZFARBWERK EINER ROTATIONSDRUCKMASCHINE**
SHORT INKING SYSTEM FOR A ROTARY PRINTING MACHINE
DISPOSITIF D'ENCRAGE D'UNE MACHINE D'IMPRESSION PAR ROTATIVE

(30) Priorität: 17.05.2000 DE 10023935
(43) Veröffentlichungstag der Anmeldung: 05.03.2003
(62) Teilanmeldung aus: 04102420.9
(73) Patentinhaber: Koenig & Bauer Aktiengesellschaft, 97080 Würzburg (DE)
(72) Erfinder: BOLZA-SCHÜNEMANN, Hans-Bernhard Dr., 97074 Würzburg (DE)
(86) Internationale Anmeldenummer: PCT/DE2001/001816
(87) Internationale Veröffentlichungsnummer: WO 2001/087036

(56) Entgegenhaltungen:
- EP-A- 0 017 844
- EP-A- 0 028 421
- EP-A- 0 418 778
- EP-A- 0 653 302
- EP-A- 0 764 524
- EP-A- 0 951 995
- EP-A- 0 983 850
- WO-A-91/13761
- WO-A-97/02143
- US-A- 4 332 195

## Beschreibung

Die Erfindung betrifft ein Kurzfarbwerk einer Rotationsdruckmaschine gemäß dem Oberbegriff des Anspruchs 1.

Die WO 91/13 761 A1 beschreibt ein Kurzfarbwerk einer Rotationsdruckmaschine, wobei Formzylinder und Farbauftragwalze gleichen Durchmesser aufweisen. Der Farbauftragwalze ist eine changierende Glättwalze zugeordnet.

Die US 43 32 195 A offenbart ein Farbwerk mit einer Rasterwalze, wobei ein axial bewegbarer Glättzylinder angeordnet ist. Der Glättzylinder und die Farbauftragwalzen weisen unterschiedlichen Durchmesser auf.

Die EP 04 18 778 A2 zeigt ein Farbwerk mit axial bewegbaren Farbauftragwalzen.

Die WO 97/02143 A2 offenbart ein Kurzfarbwerk einer Rotationsdruckmaschine mit einer Rasterwalze und mindestens einer einen Formzylinder einfärbende Farbauftragwalze, wobei Farbauftragwalze und/oder ein Glättzylinder einen vom Formzylinder unabhängigen Elektromotor aufweisen und mit dem Formzylinder elektrisch synchronisiert sind.

Der Erfindung liegt die Aufgabe zugrunde, ein Kurzfarbwerk einer Rotationsdruckmaschine zu schaffen.

Die Aufgabe wird erfindungsgemäß durch die Merkmale des Anspruchs 1 gelöst.

Dieses Kurzfarbwerk ohne Zonenschrauben ist vorzugsweise in Offsetdruckmaschinen für Qualitätsakzidenzdruck angeordnet.

Solche Farbwerke sind bekannt. Sie sind zweiwalzig mit Anilox- und Auftragwalze ausgebildet. Sie genügen für gute Zeitungsqualität. Bei Akzidenzqualität auf gestrichenen Papieren mit z. B. 70-iger Bildraster benötigt man Aniloxwalzen mit entsprechend feineren Gravuren als im Zeitungsdruck um Moiree-Erscheinungen zu vermeiden. Derartige Aniloxwalzen sind jedoch empfindlich gegen mechanische Beschädigungen.

Erfindungsgemäß ist eine gröbere, d. h. mechanisch stabilere Stuktur der Aniloxwalze dann auch für Feinraster einsetzbar, wenn der Farbfilm mit Grobraster auf der Auftragwalze geglättet ist bevor die Platte berührt wird.

Glättwalzen mit seitlicher Verreibung sind bei klassischen Farbwerken an sich bekannt. Sie sind aber im Durchmesser klein gehalten, machen mehr als eine Umdrehungen pro Drucklänge und kehren mit ihren Umkehrpunkten bei der seitlichen Verreibung auf der Form um.

Daher gibt es Schablonieren, Farbanreichungen insbesondere auch vom Druckkanal bei Bogendruckmaschinen und Farbabfall über die Umfangslänge zum Druckende.

In neuartiger Weise wird vorgeschlagen, nur einen einzigen Glättzylinder zu verwenden, der 1:1 umlauft und deshalb nicht im Umfang schablonieren kann.

Ein Einfallen in die Auftragwalzengrube wird durch Schmitzringe vermieden und ein Stehenbleiben in der Grube durch Zahnradantrieb. Bei endlos aufvulkanisierter 1:1 Auftragwalze können Schmitzringe und Zahnradantrieb entfallen. Höchste Eindruckqualität ist jedoch mit Offsetdrucktüchem als Farbübertragungsmedium auf dem Auftragwalzen-Zylinder zu erreichen, was einen Spannkanal bedingt oder eine aufvulkanisierte Gummizylinderhülse.

Der Glättzylinder wird auf zwei Umdrehungen nur einmal hin- und herbewegt. Bei der ersten Umdrehung macht er über die gesamte Druckabwicklung einen Hinweg von ca. 15 bis 20 mm. Im Zylinderkanal der Auftragwalze erfolgt die Bewegungsumkehr. Bei der zweiten Umdrehung läuft der Glättzylinder zurück - wiederum über die gesamte Druckabwicklungslänge ohne Bewegungsumkehr. Die Umkehr erfolgt wiederum in der Zylindergrube. Damit ist sichergestellt, daß keine Farbunterschiede durch Stillstehen oder Bewegungsumkehr des Glättzylinders auf der Auftragwalze, der Platte und damit im Druckbild auf Papier sichtbar werden.

Der axiale Hub des Glättzylinders muß in jedem Fall so groß sein, daß im Berührungsstreifen zwischen Glättzylinder und Farbauftragwalze mehr als ein Näpfchen bzw. eine Haschur Abstand auf der Rasterwalze seitlich verrieben wird.

Das Dreiwalzenfarbwerk - d. h. ein Zweiwalzenfarbwerk mit zusätzlicher 1:1 großer Glättwalze - zeigt schablonierfreie Einfärbung von extrem schwierigen Druckformen bei guten Farbdichten über die Breite und im Umfang.

In weiterer Ausbildung der Erfindung kann die Farbauftragwalze z. B. mit einem doppeltgroßem Plattenzylinder für zwei verschiedene Farbplatten im Umfang und damit im Zylinderverhältnis 2:1 oder auch mehr zusammenarbeiten. Dann muß die Auftragwalze getaktet werden, um nur ihre Farbplatte einzufärben, während sie weiter mit der Aniloxwalze im Kontakt bleibt. In diesem Fall muß Glättzylinder der geringfügigen Lageveränderung der Auftragwalze folgen, d. h. die Schmitzringberührung bleibt durch geeignete Maßnahmen erhalten.

Ausführungsbeispiele der Erfindung sind in den Zeichnungen dargestellt und werden im folgenden näher beschrieben.

Es zeigen:
- Fig. 1: eine schematische Darstellung eines Druckwerkes mit einer Druckform im Umfang des Formzylinders
- Fig. 2: eine schematische Darstellung einer Druckmaschine, wobei jeder Formzylinder zwei Druckformen aufweist, die von jeweils einem Farbwerk eingefärbt werden.

Ein Farbwerk einer Rotationsdruckmaschine, vorzugsweise einer Offsetrotationsdruckmaschine, weist im wesentlichen eine Rasterwalze 03 (Aniloxwalze), eine erste Farbwalze 04, z. B. eine Farbauftragwalze 04, sowie eine weitere Farbwalze 05, z. B. einen Glättzylinder 05, auf. Der Rasterwalze 03 ist zur Farbzufuhr eine Rakeleinrichtung 02, z. B. eine Kammerrakel 02 zugeordnet. Die Druckfarbe ist vorzugsweise pastös und weist eine Viskosität größer als 9000 Pa·s auf.

Die Farbauftragwalze 04 färbt eine Druckform, z. B. eine Druckplatte eines Formzylinders 06, z. B. eines Plattenzylinders 06 ein.

Dieser Formzylinder 06 wirkt mit einem Übertragungszylinder 07, z. B. Gummizylinder 07, zusammen. Dieser Übertragungszylinder 07 bildet mit einem Gegendruckzylinder 08 eine Druckstelle. Der Gegendruckzylinder 08 kann als "harter" Gegendruckzylinder 08 mit beispielsweise Halteelementen oder als zweiter Übertragungszylinder ausgebildet sein. Dem Formzylinder 06 kann ein Farbwerk zugeordnet sein, wobei dann der Radius r04 der Farbauftragwalze 04 mit dem Radius r06 des Formzylinders 06 gleich ist.

Sind dem Formzylinder 06 mehrere, z. B. zwei Farbwerke zugeordnet, ist die Anzahl der Farbwerke gleich dem ganzzahligen Vielfachen des Verhältnisses von Radius r06 des Formzylinders 06 zu dem Radius r04 der Farbauftragwalze 04 (Fig. 2).

Vorzugsweise berührt die Farbauftragwalze 04 sowohl den Formzylinder 06 als auch die Rasterwalze 03. Es sind aber auch mehrere gleich große Farbwalzen zwischen Rasterwalze 03 und Formzylinder 06 möglich.

Dieser Farbauftragwalze 04 ist eine weitere Farbwalze 05, ein Glättzylinder 05 zugeordnet.

Die Farbauftragwalze 04 und/oder der Glättzylinder 05 führen einen Hub in axialer Richtung aus.

Ein Verhältnis von Umfangslänge pro Winkeleinheit der changierenden Farbwalze 04; 05 bezogen auf den Hub pro Winkeleinheit der Farbwalzen 04; 05 beträgt 2,5 bis 5.

Vorzugsweise changiert der Glättzylinder 05 und die Farbauftragwalze 04 ist in axialer Richtung fest.

Ein Verhältnis eines Rasters der Rasterwalze 03 ist zu einem Verhältnis eines Rasters der Druckform des Formzylinders 06 größer 0,5, insbesondere größer 0,8.

### Bezugszeichenliste

- 01: -
- 02: Rakeleinrichtung, Kammerrakel
- 03: Rasterwalze
- 04: Farbauftragwalze, Farbwalze
- 05: Glättzylinder, Farbwalze
- 06: Formzylinder, Plattenzylinder
- 07: Übertragungszylinder, Gummizylinder
- 08: Gegendruckzylinder

- Radius: r04
- Radius: r05
- Radius: r06

## Patentansprüche

1. Kurzfarbwerk einer Rotationsdruckmaschine mit einer Rasterwalze (03) und mindestens einer einen Formzylinder (06) einfärbenden Farbauftragswalze (04), wobei ein Umfang des Formzylinders (06) ein ganzzahliges Velfaches eines Umfangs der Farbauftragwalze (04) beträgt, wobei der Farbauftragwalze (04) ein eine Bewegung in axialer Richtung ausführender Glättzylinder (05) zugeordnet ist, **dadurch gekennzeichnet, daß** Farbauftragwalze (04) und Glättzylinder (05) gleichen Durchmesser aufweisen.

2. Kurzfarbwerk nach Anspruch 1, **dadurch gekennzeichnet, daß** dem Formzylinder (06) eine Mehrzahl von Farbwerken zugeordnet ist und die Zahl dieser Farbwerke gleich dem ganzzahligen Vielfachen des Umfangs des Formzylinders (06) bezogen auf den Umfang der Farbauftragwalze (04) ist.

3. Kurzfarbwerk nach Anspruch 1, **dadurch gekennzeichnet, daß** Formzylinder (06), Farbauftragwalze (04) und Glättzylinder (05) den gleichen Durchmesser aufweisen.

4. Kurzfarbwerk nach Anspruch 1, **dadurch gekennzeichnet, daß** die Farbauftragwalze (04) zwecks Farbübertragung ein Offsetgummituch aufweist.

5. Kurzfarbwerk nach Anspruch 1, **dadurch gekennzeichnet, daß** Farbauftragwalze (04), Glättzylinder (05) und Rasterwalze (03) mit dem Formzylinder (06) durch Zahnräder zwangssynchronisiert sind.

6. Kurzfarbwerk nach Anspruch 1, **dadurch gekennzeichnet, daß** Farbauftragwalze (04) und Rasterwalze (03) jeweils zusammenwirkende Schmitzringe aufweisen.

7. Kurzfarbwerk nach Anspruch 1, **dadurch gekennzeichnet, daß** Farbauftragwalze (04), Rasterwalze (03) und Glättzylinder (05) paarweise zusammenwirkende Schmitzringe aufweisen.

8. Kurzfarbwerk nach Anspruch 1, **dadurch gekennzeichnet, daß** ein Übertragungszylinder (07) mit dem Formzylinder (06) zusammenwirkend angeordnet ist.

9. Kurzfarbwerk nach Anspruch 8, **dadurch gekennzeichnet, daß** einerseits Übertragungszylinder (07) und Formzylinder (06) sowie andererseits Farbauftragwalze (04) und Rasterwalze (03) sowie Glättzylinder (05) paarweise zusammenwirkende Schmitzringe aufweisen.

10. Kurzfarbwerk nach den Ansprüchen 6, 7 oder 9, **dadurch gekennzeichnet, daß** die Schmitzringpaarungen durch vorgespannte Wälzlager ohne Lagerluft ersetzt sind.

11. Kurzfarbwerk nach Anspruch 1, **dadurch gekennzeichnet, daß** die Farbauftragwalze (04) einen funktional endlosen Bezug aufweist.

12. Kurzfarbwerk nach Anspruch 11, **dadurch gekennzeichnet, daß** bei aufvulkanisiertem, endlosem Bezug der Farbauftragwalze (04) keine Schmitzringe angeordnet sind.

13. Kurzfarbwerk nach Anspruch 1, **dadurch gekennzeichnet, daß** bei zwei Druckformen und Farben im Umfang des Formzylinders (06) sowohl Farbauftragwalze (04) als Glättzylinder (05) nur halben Umfang des Formzylinders (06) aufweisen und entsprechend zur Einfärbung nur ihrer zugehörigen Druckform taktbar sind.

14. Kurzfarbwerk nach Anspruch 1, **dadurch gekennzeichnet, daß** der Rasterwalze (03) eine Kammerrakel (02) zugeordnet ist.

15. Kurzfarbwerk nach Anspruch 1, **dadurch gekennzeichnet, daß** ein Verhältnis eines Rasters der Rasterwalze (03) zu einem Verhältnis eines Rasters der Druckform des Formzylinders (06) größer 0,8 ist.

16. Kurzfarbwerk nach Anspruch 1, **dadurch gekennzeichnet, daß** ein Verhältnis von Umfangslänge pro Winkeleinheit der changierenden Farbwalze (04; 05) bezogen auf den Hub pro Winkeleinheit der Farbwalzen (04; 05) 2,5 bis 5 beträgt.

17. Verfahren zur Verwendung eines Kurzfarbwerkes nach Anspruch 1, **dadurch gekennzeichnet, daß** die Rasterwalze (03) pastöse Druckfarben, insbesondere mit einer Viskosität größer 9000 mPa·s, verarbeitend angeordnet ist.

## Claims

1. A short-train inking unit of a rotary printing press with an anilox roller (03) and at least one inking roller (04) which inks up a forme cylinder (06), wherein a periphery of the forme cylinder (06) amounts to an integral multiple of a periphery of the inking roller (04), and wherein a glazing cylinder (05) performing a movement in the axial direction is associated with the inking roller (04), **characterized in that** the inking roller (04) and the glazing cylinder (05) have the same diameter.

2. A short-train inking unit according to Claim 1, **characterized in that** a plurality of inking units are associated with the forme cylinder (06) and the number of the said inking units is equal to the integral multiple of the periphery of the forme cylinder (06) with respect to the periphery of the inking roller (04).

3. A short-train inking unit according to Claim 1, **characterized in that** the forme cylinder (06), the inking roller (04) and the glazing cylinder (05) have the same diameter.

4. A short-train inking unit according to Claim 1, **characterized in that** the inking roller (04) has an offset blanket for the purpose of ink transfer.

5. A short-train inking unit according to Claim 1, **characterized in that** the inking roller (04), the glazing cylinder (05) and the anilox roller (03) are forcibly synchronized with the forme cylinder (06) by toothed wheels.

6. A short-train inking unit according to Claim 1, **characterized in that** the inking roller (04) and the anilox roller (03) have bearer rings co-operating in each case.

7. A short-train inking unit according to Claim 1, **characterized in that** the inking roller (04), the anilox roller (03) and the glazing cylinder (05) have bearer rings co-operating in pairs.

8. A short-train inking unit according to Claim 1, **characterized in that** a transfer cylinder (07) is provided co-operating with the forme cylinder (06).

9. A short-train inking unit according to Claim 8, **characterized in that** the transfer cylinder (07) and the forme cylinder (06) on the one hand and the inking roller (04) and the anilox roller (03) on the other hand and the glazing cylinder (05) have bearer rings co-operating in pairs.

10. A short-train inking unit according to Claims 6, 7 or 9, **characterized in that** the pairs of bearer rings are replaced with pre-stressed rolling bearings without bearing air.

11. A short-train inking unit according to Claim 1, **characterized in that** the inking roller (04) has a functionally endless covering.

12. A short-train inking unit according to Claim 11, **characterized in that** no bearer rings are provided in the case of a vulcanized endless covering of the inking roller (04).

13. A short-train inking unit according to Claim 1, **characterized in that** in the case of two printing formes and inks on the periphery of the forme cylinder (06) both the inking roller (04) and the glazing cylinder (05) have only half the periphery of the forme cylinder (06) and accordingly are capable of being clock-timed for inking up only their associated printing forme.

14. A short-train inking unit according to Claim 1, **characterized in that** a chambered doctor blade (02) is associated with the anilox roller (03).

15. A short-train inking unit according to Claim 1, **characterized in that** a ratio of a screen of the anilox roller (03) to a ratio of a screen of the printing forme of the forme cylinder (06) is greater than 0,8.

16. A short-train inking unit according to Claim 1, **characterized in that** a ratio of the peripheral length per angular unit of the changing ink roller (04; 05) with respect to the stroke per angular unit of the ink rollers (04; 05) amounts to from 2,5 to 5.

17. A method of using a short-train inking unit according to Claim 1, **characterized in that** the anilox roller (03) is arranged to process pasty printing inks, in particular with a viscosity of more than 9000 mPa·s.

## Revendications

1. Dispositif d'encrage pour encre courte d'une machine à imprimer rotative, avec un rouleau tramé (03) et au moins un rouleau encreur (04), encrant un cylindre de forme (06), une circonférence du cylindre de forme (06) étant un multiple entier d'une circonférence du rouleau encreur (04), au rouleau encreur (04) étant associé un cylindre frictionneur (05), effectuant un mouvement en direction axiale, **caractérisé en ce que** le rouleau encreur (04) et le cylindre frictionneur (05) présentent le même diamètre.

2. Dispositif d'encrage pour encre courte d'une machine à imprimer rotative selon la revendication 1, **caractérisé en ce qu'**au cylindre de forme (06) est associée une pluralité de groupes d'encrage, et le nombre de ces groupes d'encrage est identique au multiple entier de la circonférence du cylindre de forme (06), par rapport à la circonférence du rouleau encreur (04).

3. Dispositif d'encrage pour encre courte d'une machine à imprimer rotative selon la revendication 1, **caractérisé en ce que** le cylindre de forme (06), le cylindre encreur (04) et le cylindre frictionneur (05) présentent le même diamètre.

4. Dispositif d'encrage pour encre courte d'une machine à imprimer rotative selon la revendication 1, **caractérisé en ce que** le cylindre encreur (04) présente un blanchet offset pour la transmission de l'encre.

5. Dispositif d'encrage pour encre courte d'une machine à imprimer rotative selon la revendication 1, **caractérisé en ce que** le rouleau encreur (04), le cylindre frictionneur (05) et le rouleau tramé (03) sont soumis à une synchronisation forcée, au moyen de roues dentées, avec le cylindre de forme (06).

6. Dispositif d'encrage pour encre courte d'une machine à imprimer rotative selon la revendication 1, **caractérisé en ce que** le rouleau encreur (04) et le rouleau tramé (03) présentent chacun des bagues de roulement coopérant.

7. Dispositif d'encrage pour encre courte d'une machine à imprimer rotative selon la revendication 1, **caractérisé en ce que** le rouleau encreur (04), le rouleau tramé (03) et le cylindre frictionneur (05) présentent des bagues de roulement coopérant par paires.

8. Dispositif d'encrage pour encre courte d'une machine à imprimer rotative selon la revendication 1, **caractérisé en ce qu'**un cylindre de transfert (07) est disposé, coopérant avec le cylindre de forme (06).

9. Dispositif d'encrage pour encre courte d'une machine à imprimer rotative selon la revendication 8, **caractérisé en ce que**, d'une part, un cylindre de transfert (07) et un cylindre de forme (06), ainsi que, d'autre part, un cylindre à rouleau encreur (04) et un rouleau tramé (03), ainsi qu'un cylindre frictionneur (05), présentent des anneaux de roulement coopérant par paires.

10. Dispositif d'encrage pour encre courte d'une machine à imprimer rotative selon les revendications 6, 7 ou 9, **caractérisé en ce que** les appairages d'anneaux de roulement sont remplacés par des paliers à roulements placés sous précontrainte, sans jeu de palier.

11. Dispositif d'encrage pour encre courte d'une machine à imprimer rotative selon la revendication 1, **caractérisé en ce que** le rouleau encreur (04) présente un revêtement fonctionnellement continu.

12. Dispositif d'encrage pour encre courte d'une machine à imprimer rotative selon la revendication 11, **caractérisé en ce que**, dans le cas d'un revêtement continue, rapporté par vulcanisation, du rouleau encreur (04), aucun anneau de roulement n'est prévu.

13. Dispositif d'encrage pour encre courte d'une machine à imprimer rotative selon la revendication 1, **caractérisé en ce que** dans le cas de deux formes d'impression et de deux encres, dans la circonférence du cylindre de forme (06), tant le rouleau encreur (04), qu'également le cylindre frictionneur (05) ne présentent que la demi-circonférence du cylindre de forme (06) et sont susceptibles d'être cadencés de manière correspondante à l'encrage uniquement de leur forme d'impression afférente.

14. Dispositif d'encrage pour encre courte d'une machine à imprimer rotative selon la revendication 1, **caractérisé en ce qu'**au rouleau tramé (03) est associée une racle à chambre (02).

15. Dispositif d'encrage pour encre courte d'une machine à imprimer rotative selon la revendication 1, **caractérisé en ce qu'**un rapport d'une trame du rouleau tramé (03) par rapport à un rapport d'une trame de la forme d'impression du cylindre de forme (06) est supérieur à 0,8.

16. Dispositif d'encrage pour encre courte d'une machine à imprimer rotative selon la revendication 1, **caractérisé en ce qu'**un rapport entre la longueur circonférentielle par unité angulaire, du rouleau encreur (04;07) soumis à un va et vient, et la course par unité angulaire des rouleaux encreurs (04;05) est de 2,5 à 5.

17. Procédé d'utilisation d'un groupe d'encrage pour encre courte selon la revendication 1, **caractérisé en ce que** le rouleau tramé (03) est disposé en travaillant des encres d'impression, en particulier d'une viscosité supérieure à 9000 mPa.s.
